# EUROPÄISCHE PATENTSCHRIFT

(11) **EP 0 038 508 B1**
(45) Veröffentlichungstag und Bekanntmachung des Hinweises auf die Patenterteilung: **24.07.1985**
(21) Anmeldenummer: 81102839.8
(22) Anmeldetag: 14.04.1981
(51) Int. Cl.: A47C 17/13, A47C 17/20, A47C 17/23

(54) **Sitz-Liege-Möbel mit wenigstens zwei Polsterteilen**
Furniture for sitting and/or lying having at least two upholstered parts
Mobilier d'assise et/ou de couchage comportant au moins deux parties capitonnées

(30) Priorität: 17.04.1980 DE 3014726
(43) Veröffentlichungstag der Anmeldung: 28.10.1981
(73) Patentinhaber: Lieberknecht, Arthur, D-6803 Edingen-Neckarhausen (DE)
(72) Erfinder: Lieberknecht, Arthur, D-6803 Edingen-Neckarhausen (DE)

## Beschreibung

Die Erfindung betrifft ein Sitz-Liege-Möbel mit wenigstens zwei Polsterteilen, die wahlweise als Sitzmöbel oder als Liege verwendbar sind, indem das um die Sitztiefe verringerte Rückenpolster auf dem Sitzpolster angeordnet ist, wobei ein Sitzpolsterrahmen auf einem als Bettkasten dienenden unteren Rahmen nach vorn ausziehbar sowie der untere Rahmen von einem Auflegerahmen abgedeckt und mittels einer Verbindung von Sitzpolsterrahmen und unterem Rahmen durch Scharniere oder Springaufbeschläge zugänglich ist und das Sitzpolster aus zwei an der vorderen Kante mit Hilfe eines Scharniers verbundenen Polsterteilen besteht und in der Sitzstellung den Auflegerahmen des Bettkastens abdeckt, wobei das Rükkenpolster mit seiner in der Sitzstellung hochstehenden Fläche in der Verwendung als Liege auf dem Auflegerahmen ruht. Ein derartiges Möbel ist nach der DE-B 2 542 941 bekannt.

Der Nachteil dieses Möbels besteht darin, dass wegen des unter dem Sitzpolsterrahmen angeordneten Auszuges die Polsterhöhe des einen Sitzpolsterteiles niedriger gehalten werden muss, um eine horizontale Liegefläche zu erreichen. Aus diesem Grunde kann das eine Polster nur mit einem Kunstschaum-Kompaktpolster auf einer gepolsterten Unterfederung, z. B. auf Federleisten oder Nosagfedern, für eine körpergerechte Lagerung ausgerüstet werden. Für eine Federkernausführung zur beiderseitigen Benutzung dagegen ist nur das höhere Sitzpolster geeignet.

Ein weiterer Nachteil des Möbels liegt darin, dass der Auszug nur als Flachrahmen ausgeführt werden kann und deshalb nur an seinen beiden Kantenbereichen von den Füssen und den Käfigen der Teleskopschienen abgestützt ist. Ausserdem muss durch den Arretierungsraum der Käfige der Auszugsrahmen um diese Länge kleiner gehalten werden, wodurch das Polster in der Liegestellung fussseitig zwangsläufig übersteht.

Ein ähnliches Möbel ist nach der DE-A 2 343 450 bekannt. Dieses Möbel weist einen unter einem unteren Polsterteil vorschiebbar gelagerten Ausziehuntersatz auf, an welchem ein Klappuntersatz angelenkt ist. Ausserdem sind Anschlagstützen vorgesehen, die als Fixierung der ausgelegten Polsterteile dienen. An dem Ausziehuntersatz mit dem Klappuntersatz kann keine Unterfederung in Form von Federleisten angebracht werden, weil eine niedrige Bauhöhe eingehalten werden muss, um für das Sitzpolsterteil eine komfortable Polsterhöhe bei normaler Sitzhöhe zu erreichen.

Der Erfindung liegt die Aufgabe zugrunde, das nach der DE-B 2542941 bekannte Möbel in der Weise zu verbessern, dass bei einem optimal hohen Bettkasten beide Sitzpolsterteile gleich hoch ausgeführt werden können.

Diese Aufgabe wird erfindungsgemäss dadurch gelöst, dass am Sitzpolsterrahmen über ein Scharnier ein weiterer Rahmen angeordnet ist, der mit einem in der Liegestellung auf dem Boden aufliegenden kastenartigen Stützrahmen verbunden ist und einen in dieser Stellung nach oben ragenden Anschlagnocken aufweist, der in der Liegestellung als Anschlag für die über das Scharnier verbundenen Sitzpolsterteile dient, wobei das obere Polsterteil in der Liegestellung auf dem Sitzpolsterrahmen und das untere Polsterteil in der Sitzstellung im kastenartigen Stützrahmen liegen.

Die Erfindung wird in der nachfolgenden Beschreibung anhand eines Ausführungsbeispiels erläutert. Es zeigt:
Fig. 1 einen Querschnitt durch das Möbel in der Sitzstellung,
Fig. 2 einen Längsschnitt durch das Möbel,
Fig. 3 das Möbel während des Ausklappvorganges und
Fig. 4 das Möbel in der Liegestellung im Längsschnitt.

Das Möbel besteht aus einem unteren Rahmen 1 und einem darauf gleitenden Sitzpolsterrahmen 5, der nach vorne ausziehbar ist. Am Sitzpolsterrahmen 5 sind vordere Stützfüsse 6 angebracht sowie ein Auflagepolster 10 aufgelegt. Weiterhin ist auf diesem Polster ein weiteres Sitzpolsterteil 11 angeordnet, wobei die Teile 10, 11 an der Vorderkante an einem Scharnier 14 miteinander verbunden sind. Ein Rückenpolster 12 ist hochkant stehend auf dem oberen Sitzpolster 11 angeordnet und wird durch eine Rückenstütze 15 gehalten. Der Rahmen 1 nimmt den Bettkasten auf, wobei die Rahmen 1 und 5 mit Hilfe von Scharnieren oder Springaufbeschlägen 4 seitlich verbunden sind, die auch als Führung für den Rahmen 5 dienen. Teile der Springaufbeschläge sind an seitlichen im Rahmen 1 angeordneten Schienen 3 geführt. Der Sitzpolsterrahmen 5 ist auf dem unteren Rahmen 1 nach vorne ausziehbar, welcher von einem Auflegerahmen 2 abgedeckt ist.

Am Rahmen 5 ist über ein Scharnier 13 ein weiterer Rahmen 5.1 angeordnet, der mit einem in der Liegestellung auf dem Boden aufliegenden kastenartigen Stützrahmen 8, 8.1, 9, 9.1 verbunden ist und einen in dieser Stellung nach oben ragenden Anschlagnocken 5.2 aufweist. Die Rahmen 5, 5.1 können mit einer Flach- oder Lattenfederung 7, 7.1 ausgerüstet sein.

Nach dem Öffnen des Bettkastens werden der Sitzpolsterrahmen 5 und der mit ihm scharnierartig verbundene weitere Rahmen 5.1 mit den scharnierartig verbundenen Polsterteilen 10, 11 nach vorn gezogen. Beide Polsterteile werden dann aus der Stützrahmenhalterung des Rahmens auf den Auflegerahmen 2 gekippt und die Rahmen 5, 5.1 mit dem vorderen Stützfuss 6 auf den Boden aufgesetzt. Danach wird der Rahmen 5.1 um 180° umgeklappt, so dass durch die Stützrahmenteile 8, 8.1, 9, 9.1 eine feste Sockelauflage entsteht. Die Polsterteile 10 und 11 brauchen dann nur noch nach vorn auf die Polsterrahmen bis zum Anschlagnocken 5.2 aufgelegt zu werden. Das Rükkenpolster 12 wird auf dem Auflegerahmen 2 angeordnet.

## Patentansprüche

Sitz-Liege-Möbel mit wenigstens zwei Polsterteilen, die wahlweise als Sitzmöbel oder als Liege verwendbar sind, indem das um die Sitztiefe verringerte Rückenpolster (12) auf dem Sitzpolster (10, 11) angeordnet ist, wobei ein Sitzpolsterrahmen (5) auf einem als Bettkasten dienenden unteren Rahmen (1) nach vorn ausziehbar sowie der untere Rahmen von einem Auflegerahmen (2) abgedeckt und mittels einer Verbindung von Sitzpolsterrahmen und unterem Rahmen durch Scharniere oder Springaufbeschläge (4) zugänglich ist und das Sitzpolster aus zwei an der vorderen Kante mit Hilfe eines Scharnieres (14) verbundenen Polsterteilen (10, 11) besteht und in der Sitzstellung den Auflegerahmen des Bettkastens abdeckt, wobei das Rückenpolster (12) mit seiner in der Sitzstellung hochstehenden Fläche in der Verwendung als Liege auf dem Auflegerahmen (2) ruht, dadurch gekennzeichnet, dass am Sitzpolsterrahmen (5) über ein Scharnier (13) ein weiterer Rahmen (5.1) angeordnet ist, der mit einem in der Liegestellung auf dem Boden aufliegenden kastenartigen Stützrahmen (8, 8.1, 9, 9.1) verbunden ist und einen in dieser Stellung nach oben ragenden Anschlagnocken (5.2) aufweist, der in der Liegestellung als Anschlag für die über das Scharnier (14) verbundenen Sitzpolsterteile (10, 11) dient, wobei das obere Polsterteil (11) in der Liegestellung auf dem Sitzpolsterrahmen (5) und das untere Polsterteil (10) in der Sitzstellung im kastenartigen Stützrahmen liegen.

## Claims

Furniture for sitting and lying down with at least two cushion sections, which can be used alternatively as seating furniture or for lying down, in which the backrest cushion (12), which is reduced by the seating depth, is arranged on the seating cushion (10, 11), whereby a seating cushion frame (5) on a bottom frame (1), which serves as a box for bedding, can be pulled out to the front and the bottom frame is covered by a supporting frame (2) and is accessible by means of a connection of the seating cushion frame and the bottom frame by hinges or snap-open fittings (4) and the seating cushion consists of two cushion sections (10, 11) which are connected on the front side by means of a hinge (14) and which, in the seating position, cover the supporting frame of the box for bedding, whereby the backrest cushion (12), whose surface is upright when it is in the seating position, rests on the supporting frame (2) when this piece of furniture is used for lying down, characterized in that the seating cushion frame (5) has a hinge (13) attaching it to another frame (5.1), which is connected to a box-like support frame (8, 8.1, 9, 9.1) which lies on the ground when the piece of furniture is in the lying position and which has a stopper projection (5.2) pointing upwards when it is in this position and the stopper projection serves in the lying position as the stopper for the seating cushion parts (10, 11) which are connected via the hinge (14), whereby the upper cushion section (11) lies on the seating cushion frame (5) in the lying position and the lower cushion section (10) lies in the box-like support frame in the seating position.

## Revendications

Meuble pour s'asseoir ou pour s'allonger présentant au moins deux pièces rembourrées utilisable au choix comme meuble pour s'asseoir ou pour s'allonger, dans lequel le dossier (12) qui est réduit de la profondeur du siège, est disposé sur le rembourrage de siège (10, 11) et dans lequel un cadre (5) du rembourrage de siège peut être tiré vers l'avant sur un cadre inférieur (1) servant de coffre à literie, le cadre inférieur étant recouvert d'un cadre s'appuyant sur celui-ci (2) et étant accessible au moyen d'une jonction entre le cadre du rembourrage de siège et le cadre inférieur par des charnières ou des ferrures s'ouvrant à saut (4), et dans lequel le rembourrage de siège consiste en deux pièces rembourrées (10, 11) reliées l'une à l'autre au bord avant par une charnière (14) et recouvre, en position de siège, le cadre d'appui du coffre à literie, tandis que le dossier (12) dont la surface est relevée en position de siège, repose sur le cadre (2) si le meuble est utilisé comme lit, caractérisé en ce qu'un autre cadre (5.1) est disposé au cadre du rembourrage de siège (5) au moyen d'une charnière (13) lequel est lié à un cadre d'appui (8, 8.1,9,9.1) présentant la forme d'une caisse et reposant sur le sol en position allongée et lequel présente une came d'arrêt (5.2) s'élevant vers le haut dans cette position et qui, en position allongée, sert de butée pour les pièces du rembourrage de siège (10, 11) reliées l'une à l'autre au moyen de la charnière (14) et que, en position allongée, la pièce rembourrée supérieure (11) repose sur le cadre du rembourrage de siège (5) et, en position de siège, la pièce rembourrée inférieure (10) se trouve dans le cadre d'appui présentant la forme d'une caisse.
